# EUROPÄISCHE PATENTSCHRIFT

(11) **EP 1 601 571 B1**
(45) Veröffentlichungstag und Bekanntmachung des Hinweises auf die Patenterteilung: **14.06.2006**
(21) Anmeldenummer: 03816238.4
(22) Anmeldetag: 12.12.2003
(51) Int. Cl.: B64C 13/04, B64D 31/04, G05G 7/02

(54) **VORRICHTUNG ZUM STEUERN EINES FAHRZEUGES**
DEVICE FOR STEERING A VEHICLE
DISPOSITIF DE COMMANDE D'UN VEHICULE

(30) Priorität: 10.03.2003 DE 10310717
(43) Veröffentlichungstag der Anmeldung: 07.12.2005
(73) Patentinhaber: Wittenstein AG, 97999 Igersheim (DE)
(72) Erfinder: HENLE, Jörg, 97922 Deubach (DE)
(74) Vertreter: Weiss, Peter
(86) Internationale Anmeldenummer: PCT/EP2003/014154
(87) Internationale Veröffentlichungsnummer: WO 2004/080795

(56) Entgegenhaltungen:
- EP-A- 0 503 801
- EP-A- 0 875 451
- DE-A- 19 926 800
- US-A- 4 494 061
- US-A- 4 947 070

## Beschreibung

Die Erfindung betrifft eine Vorrichtung zum Steuern eines Fahrzeuges, Helikopters oder eines Simulators mit einem Handgriff, welcher linear zur Ansteuerung einer Antriebseinrichtung, Triebwerkes oder Motors, bewegbar ist.

Derartige Vorrichtungen sind in vielfältiger Form und Ausführung auf dem Markt bekannt und gebräuchlich. Sie dienen im wesentlichen zur Steuerung von Simulatoren und Helikoptern, aber auch von beliebigen anderen Fahrzeugen oder Flugzeugen. Dabei ist ein Handgriff im wesentlichen linear bewegbar, um beispielsweise ein Triebwerk, ein Motor oder eine sonstige Antriebseinrichtung eines Fahrzeuges oder eines Flugzeuges zu betätigen, oder um eine entsprechende Position bzw. einen eingestellten Betriebszustand in Form von Signalen einem Flugsimulator als Ist-Wert zu übermitteln.

Bei den herkömmlichen bekannten Vorrichtungen ist nachteilig, dass diese gross, komplex und aufwendig, insbesondere mit unterschiedlich aufwendigen Gestängen, Seilzügen od. dgl. versehen sind. Insbesondere bei der Helikoptersteuerung und auch zur Steuerung von Flugsimulatoren sind diese Vorrichtungen teuer in der Anschaffung und aufwendig zu warten.

Die DE 199 26 800 offenbart eine Vorrichtung zum Steuern eines Triebwerkes gemäss dem Oberbegriff des Anspruchs 1. Dabei ist ein Gashebel linear in einem Schlitz geführt, wobei der Gashebel selbst auf einer Spindel geführt ist und die lineare Bewegung des Gashebels in eine rotatorische Bewegung der Spindel umgesetzt wird. Eine ähnliche Vorrichtung zeigt die US 4,947,070 sowie die US 4,494,061 und die EP 0 875 451 A2.

Die EP 0 503 801 A2 offenbart einen linear bewegbaren handbetätigbaren Controler, der in bestimmten rastbaren Stellungen entsprechende Signale über entsprechende Schalter generiert.

Der vorliegenden Erfindung liegt die Aufgabe zugrunde, eine Vorrichtung der eingangs genannten Art zu schaffen, welche die genannten Nachteile beseitigt und mit welcher auf einfache und kostengünstige Weise eine Vorrichtung zur exakten Steuerung von Fahrzeugen, Flugzeugen, insbesondere Helikoptern und Flugsimulatoren möglich ist, die auch eine aktive Kraftrückführung auf den Handgriff zulässt. Dabei soll diese Vorrichtung bei beschränkten Einbauräumen gut untergebracht werden können und eine Sicherheit im Betrieb erhöhen und einen Wartungsaufwand minimieren.

Zur Lösung dieser Aufgabe führt, dass die lineare Bewegung des Handgriffes mit einer rotativen Bewegung eines Antriebselementes gekoppelt ist, wobei mittels des Antriebselementes eine Steuerstange aktiv antreibbar und linear hin und her entlang einer Steuerachse bewegbar und über einen Kraftsensor eine am Handgriff wirkende Zug- und/oder Druckkraft ermittelbar ist, die zur aktiven Steuerung des Antriebselementes und zur aktiven Bewegung der Steuerstange dient.

Bei der vorliegenden Erfindung schliesst ein Antriebselement an ein Halteelement an, wobei das Antriebselement aus einer Regeleinrichtung, einem anschliessenden Elektromotor und daran anschliessendem Getriebe gebildet ist. An das Getriebe schliesst über eine hier nicht näher dargestellte welle, Flansch od. dgl. ein Ritzel an.

Vorzugsweise ist der Elektromotor bzw. das Antriebselement mit dem Halteelement fest oder wiederlösbar verbunden, wobei das Ritzel eine Öffnung des Haltelementes durchgreift.

An das Halteelement schliesst ein Trägerelement an, welches vorzugsweise aus einer Grundplatte und jeweils seitlich anschliessenden Seitenflanschen gebildet ist, wobei die Seitenflansche mit dem Halteelement fest verbunden sind.

In den Seitenflanschen sind in entsprechenden Ausnehmungen und ggf. als Gleit- oder Lagerschalen Führungselemente eingesetzt.

Durch diese Ausnehmung bzw. durch die Führungselemente ist eine Steuerstange linear entlang einer Steuerachse bewegbar gelagert. Die Steuerstange ist mit entsprechenden Zahnstangenbereichen versehen, die mit den Verzahnungen des Ritzels in Eingriff stehen.

Auf diese Weise lässt sich eine rotative Bewegung des Ritzels auf eine lineare Bewegung einer Steuerstange übertragen.

Wichtig ist bei der vorliegenden Erfindung, dass endseits der Steuerstange ein Kraftsensor vorgesehen ist, dem ein Handgriff zur Bewegung der Steuerstange in linearer X-Richtung aufsitzt.

Über den Kraftsensor lassen sich Zug- und Druckkräfte ermitteln, die mittels einer menschlichen Hand vom Handgriff auf die Steuerstange ausgeübt werden.

Soll die Steuerstange beispielsweise nach unten verfahren werden, so wird durch Druckbeaufschlagung diese nach unten bewegt, wobei eine Bewegung nach unten durch den Elektromotor unterstützt werden kann und die geänderte Betriebsposition in der Regeleinrichtung hierdurch erfasst wird.

Auf diese Weise ist ein Rückschluss über die aktuelle Position der Vorrichtung, insbesondere der Steuerstange exakt möglich. Auf diese Weise lässt sich im Simulator der Betriebszustand oder auch im Fahrzeug der Betriebszustand, ob Halbgas, Dreiviertelgas oder Vollgas anzeigen. Dieses Signal kann auch zur Steuerung des Simulators verwendet werden.

Insbesondere ist diese aktive Ansteuerung und Ansteuerbarkeit der Steuerstange und damit auch des Handgriffes von Bedeutung, da beispielsweise auch immer die aktuelle, eingestellte Position, beispielsweise bei Autopilotenbetrieb dem Piloten angezeigt wird, so dass der Pilot immer ein Gefühl dafür bekommt, in welchem Betriebszustand sich das Flugzeug befindet. Dies trägt erheblich zur Betriebssicherheit eines Fahrzeuges, insbesondere eines Helikopters oder Flugzeuges bei. Dies soll ebenfalls im Rahmen der vorliegenden Erfindung liegen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte perspektivische Ansicht auf eine erfindungsgemässe Vorrichtung zum Steuern eines Fahrzeuges, insbesondere eines Helikopters;
Figur 2 eine schematisch dargestellte perspektivische Ansicht der Vorrichtung gemäss Figur 1 in einer anderen Gebrauchslage;
Figur 3 eine schematisch dargestellte perspektivische Ansicht der Vorrichtung gemäss den Figuren 1 und 2 mit auf einem Kraftsensor aufgesetztem Handgriff.

Gemäss Figur 1 weist eine erfindungsgemässe Vorrichtung R₁ zum Steuern eines Fahrzeuges, insbesondere eines Helikopters oder auch eines Simulators ein Antriebselement 1 auf, welches wiederlösbar mit einem Halteelement 2 verbindbar ist. Die Halteeinrichtung 1 besteht im wesentlichen aus einem Elektromotor 3, an welchem einends eine Regeleinrichtung 4 und andernends ein Getriebe 5 anschliesst. Vorzugsweise durchgreift zumindest teilweise das Getriebe 5 eine Öffnung 6, auf welchem endseits ein Ritzel 7 aufsitzt. Das Ritzel 7 ist vorzugsweise mit einer hier nur angedeuteten Verzahnung 8 versehen.

Das Halteelement 2 ist hier nicht näher dargestellt, mit dem Fahrzeug, insbesondere mit dem Helikopter oder dessen Gehäusezellen fest verbunden oder Bestandteil einer Gehäusestruktur.

Das Ritzel 7 ist um die Mittelachse M mittels des Elektromotors 3 des Antriebselementes 1 rotativ antreibbar.

An das Halteelement 2 schliesst fest oder wiederlösbar ein Trägerelement 9 an, welches U-artig mit einer Grundplatte und jeweils endseits winklig daran anschliessenden Seitenflanschen 11.1, 11.2 gebildet ist. Die beiden Seitenflansche 11.1, 11.2 sind parallel zueinander beabstandet und stirnseitig mit dem Halteelement 2 fest oder wiederlösbar verbunden.

In den Seitenflanschen 11.1, 11.2 sind zueinander fluchtende Ausnehmungen 12 vorgesehen, in welche ggf. entsprechende Führungselemente 13, ausgebildet als Gleitbuchsen oder Gleitlager, eingesetzt sind. In diese Führungselementen 13, die lediglich im Seitenflansch 11.1 in Figur 1 angedeutet sind, greift linear entlang einer Steuerachse A in dargestellter X-Richtung hin und her bewegbar eine Steuerstange 14 ein. Endseits an die Steuerstange 14 schliesst ein Kraftsensor 15 an, welchem, wie es insbesondere in Figur 3 angedeutet ist, ein Handgriff 16 aufsitzt. Bevorzugt sind Steuerachse A und Mittelachse M zueinander lotrecht angeordnet, liegen jedoch in anderen Ebenen.

Die Steuerachse A ist zur Mittelachse M des Antriebselementes 1 aussermittig versetzt, so dass ein hier nur angedeuteter Zahnstangenbereich 17 der Steuerstange 14 das dem Getriebe 5 aufgesetzte Ritzel 7 kämmt und hierdurch eine rotative Bewegung des Ritzels 7 mit einer linearen Bewegung der Steuerstange 14 entlang der Steuerachse A gekoppelt ist.

Hierdurch lässt sich aktiv über das Antriebselement 1 die Steuerstange 14 antreiben, wobei ein Antrieb entsprechend über die Druck- oder Zugsignale des Kraftsensors 15 unterstützt bzw. gesteuert werden kann.

In Figur 2 ist beispielsweise in einer anderen Gebrauchslage die Steuerstange 14 und in das Trägerelement 9 eingefahren dargestellt.

Durch entsprechendes Ziehen an einem hier nicht näher dargestellten Handgriff, wie es in Figur 3 angedeutet ist, lässt sich die Steuerstange 14 bzw. der Handgriff 16 und Kraftsensor 15 wieder nach oben bewegen. Wird der Kraftsensor 15, beispielsweise beim Nachobenziehen mittels des Handgriffes 16 auf Zug belastet, so wird an einer hier nicht dargestellten Steuereinrichtung oder Regelung der Elektromotor 3 aktiviert und unterstützt eine entsprechende lineare Bewegung der Steuerstange 14 durch rotatives Antreiben des Ritzels 7.

Bei der vorliegenden Erfindung soll auch daran gedacht sein, dass nicht nur formschlüssig das Ritzel 7 mit der Verzahnung 8 in einen Zahnstangenbereich 17 der Steuerstange 14 greifen kann, sondern es können auch andere Möglichkeiten der Übertragung bzw. Kopplung der Drehbewegung des Ritzels 7 oder einer Scheibe auf eine lineare Bewegung der Steuerstange 14 möglich sein. Es kann beispielsweise durch Reibschluss, über Seilzüge od. dgl. ebenfalls eine rotative Bewegung einer Scheibe oder des Ritzels 7 in eine lineare Bewegung der Steuerstange 14 umgesetzt werden. Hierauf sei die Erfindung nicht beschränkt.

### Bezugszeichenliste

| | |
|---|---|
| 1 | Antriebselement |
| 2 | Halteelement |
| 3 | Elektromotor |
| 4 | Regeleinrichtung |
| 5 | Getriebe |
| 6 | Öffnung |
| 7 | Ritzel |
| 8 | Verzahnung |
| 9 | Trägerelement |
| 10 | Grundplatte |
| 11 | Seitenflansch |
| 12 | Ausnehmung |
| 13 | Führungselement |
| 14 | Steuerstange |
| 15 | Kraftsensor |
| 16 | Handgriff |
| 17 | Zahnstangenbereich |
| | |
| R₁ | Vorrichtung |
| R₂ | Vorrichtung |
| | |
| A | Steuerachse |
| M | Mittelachse |
| | |
| X | Richtung |

## Patentansprüche

1. Vorrichtung zum Steuern eines Fahrzeuges, Helikopters oder eines Simulators mit einem Handgriff (16), welcher linear zur Ansteuerung einer Antriebseinrichtung, Triebwerkes oder Motors, bewegbar ist, wobei
die lineare Bewegung des Handgriffes (16) mit einer rotativen Bewegung eines Antriebselementes (1) gekoppelt ist, wobei mittels des Antriebselementes (1) eine Steuerstange (14) aktiv antreibbar ist und über einen Kraftsensor (15) eine am Handgriff (16) wirkende Zug- und/oder Druckkraft ermittelbar ist, die zur aktiven steuerung des Antriebselementes (1) und zur aktiven Bewegung der Steuerstange (14) dient, **dadurch gekennzeichnet, dass** die Steuerstange (14) linear hin und her entlang einer Steuerachse (A) bewegbar ist.

2. Vorrichtung nach Anspruch 1, **dadurch gekennzeichnet, dass** das Antriebselement (1) aus einer Regeleinrichtung (4), daran anschliessendem Elektromotor (3) mit anschliessendem Getriebe (5) gebildet ist.

3. Vorrichtung nach Anspruch 2, **dadurch gekennzeichnet, dass** an das Getriebe (5) ein Ritzel .(7) anschliesst.

4. Vorrichtung nach wenigstens einem der Ansprüche 1 bis 3, **dadurch gekennzeichnet, dass** das Antriebselement (1) an ein Halteelement (2) festlegbär ist.

5. Vorrichtung nach Anspruch 4, **dadurch gekennzeichnet, dass** zumindest teilweise das Getriebe (5) und vollständig das Ritzel (7) durch eine Öffnung (6) des Halteelementes (2) geführt ist.

6. Vorrichtung nach Anspruch 4 oder 5, **dadurch gekennzeichnet, dass** dem Halteelement (2) ein Trägerelement (9) zugeordnet ist.

7. Vorrichtung nach Anspruch 6, **dadurch gekennzeichnet, dass** das Trägerelement (9) U-artig ausgebildet und aus einer Grundplatte (10) und jeweils seitlich und winklig anschliessenden Seitenflanschen (11.1, 11.2) gebildet ist.

8. Vorrichtung nach Anspruch 7, **dadurch gekennzeichnet, dass** stirnseitig die Seitenflansche (11.1, 11.2) mit dem Halteelement (2) verbunden sind.

9. Vorrichtung nach wenigstens einem der Ansprüche 6 bis 8, **dadurch gekennzeichnet, dass** das Trägerelement (9) aussermittig zu einer Mittelachse (M) des Getriebes (5) bzw. des Ritzels (7) dem Halteelement (2) zugeordnet ist.

10. Vorrichtung nach wenigstens einem der Ansprüche 7 bis 9, **dadurch gekennzeichnet, dass** in den Seitenflanschen (11.1, 11.2) des Trägerelementes (9) Ausnehmungen (12) mit ggf. eingesetzten Führungselementen (13) vorgesehen sind, durch welche linear bewegbar und passgenau eine Steuerstange (14) greift.

11. Vorrichtung nach wenigstens einem der Ansprüche 1 bis 10, **dadurch gekennzeichnet, dass** die Steuerstange (14) mit dem Ritzel (7) in Verbindung steht.

12. Vorrichtung nach Anspruch 10 oder 11, **dadurch gekennzeichnet, dass** eine Verzahnung (8) des Ritzels (7) einen Zahnstangenbereich (17) der Steuerstange (14) kämmt.

13. Vorrichtung.nach wenigstens einem der Ansprüche 11 bis 12, **dadurch gekennzeichnet, dass** endseits an die Steuerstange (14) der Handgriff (16) anschliesst.

14. Vorrichtung nach wenigstens einem der Ansprüche 1 bis 13, **dadurch gekennzeichnet, dass** endseits der Steuerstange (14) zwischen dieser und dem Handgriff (16) der Kraftsensor (15) eingesetzt ist.

15. Vorrichtung nach wenigstens einem der Ansprüche 11 bis 14, **dadurch gekennzeichnet, dass** auch im Simulatorbetrieb die Steuerstange (14) linear mittels des Antriebselementes (1) antreibbar ist.

16. Vorrichtung nach wenigstens einem der Ansprüche 2 bis 15, **dadurch gekennzeichnet, dass** die Regeleinrichtung (4) des Antriebselementes (1) eine aktuelle Position der Steuerstange (14) im Betrieb ermittelt und bestimmt ist.

17. Vorrichtung nach wenigstens einem der Ansprüche 11 bis 16, **dadurch gekennzeichnet, dass** die Steuerstange (14) entlang einer Steuerachse (A) bewegbar ist, die in etwa lotrecht zu einer Mittelachse (M) des Antriebselementes (1) verläuft, wobei die Steuerachse (A) aussermittig zur Mittelachse (M) des Antriebselementes (1) angerodnet ist.

## Claims

1. Device for controlling a vehicle, helicopter or simulator, having a handle (16) that is movable linearly for actuating a drive device, propulsion unit or motor, wherein the linear movement of the handle (16) is coupled to a rotational movement of a drive element (1), wherein by means of the drive element (1) a control rod (14) is actively drivable and by means of a force sensor (15) a tensile and/or compressive force acting on the handle (16) is determinable and is used for active control of the drive element (1) and for active movement of the control rod (14), **characterized in that** the control rod (14) is movable to and fro along a control axis (A).

2. Device according to claim 1, **characterized in that** the drive element (1) is formed by a control unit (4) adjoined by an electric motor (3) with an adjoining gear unit (5).

3. Device according to claim 2, **characterized in that** adjoining the gear unit (5) is a pinion (7).

4. Device according to at least one of claims 1 to 3, **characterized in that** the drive element (1) is fastenable to a holding element (2).

5. Device according to claim 4, **characterized in that** at least part of the gear unit (5) and the entire pinion (7) extends through an opening (6) of the holding element (2).

6. Device according to claim 4 or 5, **characterized in that** associated with the holding element (2) is a carrier element (9).

7. Device according to claim 6, **characterized in that** the carrier element (9) is of a U-like design and is formed by a base plate (10) adjoined in each case laterally and at an angle by side flanges (11.1, 11.2).

8. Device according to claim 7, **characterized in that** the side flanges (11.1, 11.2) are connected at the face end to the holding element (2).

9. Device according to at least one of claims 6 to 8, **characterized in that** the carrier element (9) is associated with the holding element (2) eccentrically relative to a centre line (M) of the gear unit (5) and/or of the pinion (7).

10. Device according to at least one of claims 7 to 9, **characterized in that** in the side flanges (11.1, 11.2) of the carrier element (9) recesses (12) with optionally inserted guide elements (13) are provided, through which a control rod (14) engages in a linearly movable and precisely fitting manner.

11. Device according to at least one of claims 1 to 10, **characterized in that** the control rod (14) communicates with the pinion (7).

12. Device according to claim 10 or 11, **characterized in that** a tooth system (8) of the pinion (7) engages a gear rack region (17) of the control rod (14).

13. Device according to at least one of claims 11 to 12, **characterized in that** the handle (16) adjoins the end of the control rod (14).

14. Device according to at least one of claims 1 to 13, **characterized in that** the force sensor (15) is inserted at the end of the control rod (14) between the control rod (14) and the handle (16).

15. Device according to at least one of claims 11 to 14, **characterized in that**, in simulator mode too, the control rod (14) is drivable linearly by means of the drive element (1).

16. Device according to at least one of claims 2 to 15, **characterized in that** the control unit (4) of the drive element (1) determines an actual position of the control rod (14) during operation and is determined [sic].

17. Device according to at least one of claims 11 to 16, **characterized in that** the control rod (14) is movable along a control axis (A) that extends approximately perpendicular to a centre line (M) of the drive element (1), wherein the control axis (A) is disposed eccentrically relative to the centre line (M) of the drive element (1).

## Revendications

1. Dispositif de commande d'un avion, d'un hélicoptère ou d'un simulateur, avec une poignée (16) déplaçable linéairement pour activer un dispositif d'entraînement, d'un propulseur ou d'un moteur, le déplacement linéaire de la poignée (16) étant couplé à un mouvement de rotation d'un élément d'entraînement (1), au moyen de l'élément d'entraînement (1) pouvant être entraînée activement une barre de commande (14) et par l'intermédiaire d'un capteur de force (15) pouvant être déterminée une force de traction et/ou de poussée agissant sur la poignée (16) et servant à la commande active de l'élément d'entraînement (1) et au déplacement actif de la barre de commande (14),
**caractérisé par le fait que** la barre de commande (14) peut être déplacée linéairement en va-et-vient le long d'un axe de commande (A).

2. Dispositif selon la revendication 1, **caractérisé par le fait que** l'élément d'entraînement (1) est constitué d'un dispositif de réglage (4), d'un moteur électrique (3) y raccordé avec un engrenage (5) y raccordé.

3. Dispositif selon la revendication 2, **caractérisé par le fait qu'**à l'engrenage (5) est raccordé un pignon (7).

4. Dispositif selon au moins l'une des revendications 1 à 3, **caractérisé par le fait que** l'élément d'entraînement (1) peut être fixé à un élément de maintien (2).

5. Dispositif selon la revendication 4, **caractérisé par le fait que** l'engrenage (5) est guidé au moins partiellement et le pignon (7) entièrement à travers une ouverture (6) de l'élément de maintien (2).

6. Dispositif selon la revendication 4 ou 5, **caractérisé par le fait qu'**à l'élément de maintien (2) est associé un élément de support (9).

7. Dispositif selon la revendication 6, **caractérisé par le fait que** l'élément de support (9) est réalisé en forme de U et à partir d'une plaque de base (10) et de joues latérales (11.1, 11.2) raccordées, chacune, latéralement et selon un angle.

8. Dispositif selon la revendication 7, **caractérisé par le fait que** les joues latérales (11.1, 11.2) sont assemblées, du côté frontal, avec l'élément de maintien (2).

9. Dispositif selon au moins l'une des revendications 6 à 8, **caractérisé par le fait que** l'élément de support (9) est associé à l'élément de maintien (2) de manière excentrée par rapport à un axe médian (M) de l'engrenage (5) ou du pignon (7).

10. Dispositif selon au moins l'une des revendications 7 à 9, **caractérisé par le fait que** dans les joues latérales (11.1, 11.2) de l'élément de support (9) sont prévus des évidements (12) avec des éléments de guidage (13) éventuellement y placés, dans lesquels s'engage, de manière déplaçable linéairement et en liaison étroite, une barre de commande (14).

11. Dispositif selon au moins l'une des revendications 1 à 10, **caractérisé par le fait que** la barre de commande (14) est en communication avec le pignon (7).

12. Dispositif selon la revendication 10 ou 11, **caractérisé par le fait qu'**une denture (8) du pignon (7) engrène une zone de tige dentée (17) de la barre de commande (14).

13. Dispositif selon au moins l'une des revendications 11 à 12, **caractérisé par le fait que** la poignée (15) se raccorde du côté de l'extrémité à la barre de commande (14).

14. Dispositif selon au moins l'une des revendications 1 à 13, **caractérisé par le fait que** le capteur de force (15) est placé du côté de l'extrémité de la barre de commande (14), entre cette dernière et la poignée (16).

15. Dispositif selon au moins l'une des revendications 12 à 14, **caractérisé par le fait que**, en fonctionnement de simulateur, la barre de commande (14) peut également être entraînée linéairement au moyen de l'élément d'entraînement (1).

16. Dispositif selon au moins l'une des revendications 2 à 15, **caractérisé par le fait que** le dispositif de réglage (4) de l'élément des d'entraînement (1) détermine en fonctionnement et fixe une position actuelle de la barre de commande (14).

17. Dispositif selon au moins l'une des revendications 11 à 16, **caractérisé par le fait que** la barre de commande (14) est déplaçable le long d'un axe de commande (A) qui s'étend environ perpendiculairement à un axe médian (M) de l'élément d'entraînement (1), l'axe de commande (A) étant disposé de manière excentrée par rapport à l'axe médian (M) de l'élément d'entraînement (1).
